# DEMANDE DE BREVET EUROPEEN

(11) **EP 4 650 512 A1**
(43) Date de publication de la demande: **19.11.2025**
(21) Numéro de dépôt: 25171281.6
(22) Date de dépôt: 17.04.2025
(51) Int. Cl.: D06F 75/40, D06F 75/12, D06F 75/28, D06F 75/34

(54) **FER A REPASSER AVEC BASE COMPACTE**

(30) Priorité: 17.05.2024 FR 2405068
(71) Demandeur: SEB S.A., 69130 Ecully (FR)
(72) Inventeur: BONY, Laura, 69134 ECULLY CEDEX (FR); DJERORO, Amar, 69134 ECULLY CEDEX (FR); LOPRETE, Stéphane, 69134 ECULLY CEDEX (FR)
(74) Mandataire: SEB Développement

(57) **Abrégé**

Le présent exposé concerne un appareil électroménager de soin du linge comprenant un fer à repasser (10) et une base (20), dans lequel le fer à repasser (10) comprend une tête (12), une semelle chauffante (13) rapportée et fixée sur la tête (12), et une poignée de préhension (11) s'étendant depuis la tête (12), la poignée de préhension (11) étant déportée par rapport à la semelle chauffante (13), dans lequel la tête (12) et la poignée de préhension (11) forment une portion de support de forme concave et la base (20) forme une portion de socle de forme convexe prévue pour recevoir la portion de support du fer à repasser (10), la portion de socle de la base (20) présentant une complémentarité de forme avec la portion de support du fer à repasser (10).

## Description

### DOMAINE TECHNIQUE

Le présent exposé concerne le domaine technique général des appareils de soin du linge, et plus précisément des fers à repasser avec base séparée.

### ETAT DE LA TECHNIQUE

Parmi les appareils de soin du linge, les fers à repasser permettent d'éliminer les plis des vêtements et des tissus grâce à une combinaison de chaleur et de pression.

Des fers à repasser peuvent être dotés d'une base séparée sur laquelle repose la semelle chauffante du fer à repasser lorsque l'appareil n'est pas utilisé. Ces appareils peuvent présenter une fonction de génération de vapeur afin de faciliter le repassage. L'appareil comprend alors un réservoir destiné à alimenter en eau le générateur de vapeur qui peut être situé dans la base ou dans le fer. Pour augmenter la compacité du fer à repasser et la capacité du réservoir d'eau, le réservoir d'eau peut être intégré dans la base et le générateur de vapeur être alimenté en eau en provenance du réservoir intégré dans la base au moyen d'une pompe.

Le document EP 3 294 946 décrit un tel fer à repasser avec une base portative intégrant un réservoir, un générateur de vapeur intégré au fer à repasser, et un cordon d'alimentation reliant la base et le fer à repasser. Dans ce document, le fer à repasser présent une poignée déportée par rapport au corps du fer à repasser et la semelle chauffante du fer à repasser, ainsi que sa poignée, reposent sur la base lorsque l'appareil n'est pas utilisé. Ainsi, l'encombrement de tels appareils, et notamment de leur base, reste conséquent, ce qui peut rendre le transport et le rangement du fer plus difficiles.

### EXPOSE GENERAL

Un but de la présente demande est de remédier aux inconvénients précités, en proposant un appareil de soin du linge plus compact, en particulier comprenant un fer à repasser et une base dont la compacité est augmentée.

La présente demande concerne un appareil électroménager de soin du linge comprenant un fer à repasser et une base, avantageusement reliée au fer à repasser par un cordon, dans lequel le fer à repasser comprend une tête, une semelle chauffante rapportée et fixée sur la tête, et une poignée de préhension s'étendant depuis la tête, la poignée de préhension étant déportée par rapport à la semelle chauffante, dans lequel la tête et la poignée de préhension forment une portion de support de forme concave et la base forme une portion de socle de forme convexe prévue pour recevoir la portion de support du fer à repasser, la portion de socle de la base présentant une complémentarité de forme avec la portion de support du fer à repasser. Cette complémentarité de forme entre la base et le fer à repasser permet de diminuer l'encombrement de l'appareil électroménager, en augmentant notamment la compacité de la base. En particulier, la portion de socle de la base venant supporter le fer à repasser au niveau de la portion de support du fer à repasser qui s'étend entre la poignée de préhension et la tête, la base peut présenter une longueur inférieure à longueur du fer à repasser et donc présenter une grande compacité. Ainsi, le transport et le rangement de l'appareil électroménager sont facilités. En outre, cette complémentarité permet d'assurer un maintien stable et sécurisé du fer à repasser sur la base.

Quand la portion de support du fer à repasser est positionnée sur la portion de socle de la base, au moins une partie de la semelle chauffante peut s'étendre en porte-à-faux par rapport à la base. La base peut ainsi être encore plus compacte car elle n'a pas la contrainte dimensionnelle de devoir accommoder la semelle chauffante. Avantageusement, la majeure partie de la semelle chauffante, et préférentiellement l'intégralité de la semelle chauffante, s'étend en porte à faux par rapport à la base lorsque la portion de support du fer à repasser est positionnée sur la portion de socle de la base.

La portion de socle de la base peut former un sommet convexe et la portion de support du fer à repasser peut former un creux concave présentant une complémentarité de forme avec le sommet convexe de la portion de socle de la base. Ainsi, la base est encore plus compacte, le maintien du fer à repasser sur la base est encore amélioré et le risque de basculement du fer est encore réduit.

La portion de socle de la base peut présenter, vue de côté, une forme sensiblement triangulaire formant le sommet convexe, et le sommet convexe peut présenter une section transversale sensiblement en forme de U inversé. La forme triangulaire de la portion de socle permet d'augmenter encore la compacité de la base et le maintien en place du fer sur la base. Le sommet convexe en forme de U inversé permet de stabiliser encore le maintien du fer sur la base.

Un réservoir peut être prévu dans la base, le réservoir présentant de préférence une capacité comprise entre 300 et 500 ml et avantageusement de l'ordre de 400 ml. Ainsi, le réservoir présente une autonomie suffisante tout en étant peu encombrant, de sorte que la base contenant le réservoir reste compacte. Une pompe peut également être prévue dans la base afin d'alimenter le fer à repasser avec de l'eau en provenance du réservoir.

Un orifice de remplissage du réservoir peut être ménagé dans le réservoir au niveau du sommet convexe de la base. Ainsi, le remplissage du réservoir est facilité.

Un cordon de liaison peut être prévu entre la base et le fer à repasser.

Le cordon peut comporter un câble électrique permettant d'alimenter le fer à repasser en électricité et/ou un tuyau permettant le passage d'un fluide du réservoir vers le fer à repasser.

L'appareil électroménager peut comprendre en outre des moyens magnétiques participant au maintien du fer à repasser en position sur la base lorsque la portion de support du fer à repasser est reçue sur la portion de socle de la base, les moyens magnétiques comprenant par exemple un aimant logé dans l'une parmi la poignée de préhension et la base. Ainsi, le fer à repasser repose de manière stable sur la base, le risque de basculement étant encore limité.

La portion de socle de la base peut comprendre une empreinte de tête conçue pour recevoir la tête du fer à repasser, et une empreinte de poignée conçue pour recevoir la poignée du fer à repasser, l'empreinte de poignée présentant par exemple une section transversale en forme de U. Ainsi, le maintien du fer à repasser sur la base est encore amélioré et stabilisé, le fer à repasser est positionné sur la base avec plus de précision, et le risque de mouvement non désiré est encore diminué.

La poignée de préhension peut s'étendre principalement selon une direction longitudinale de poignée et la semelle chauffante peut s'étendre principalement selon une direction de repassage formant un angle α compris entre 30° et 40°, et avantageusement de l'ordre de 35° avec la direction longitudinale de poignée. Un tel angle α résulte de la complémentarité de forme entre le fer à repasser et la base, et permet d'assurer le maintien du fer sur la base tout en préservant la compacité de la base et l'ergonomie d'utilisation du fer à repasser.

La tête du fer à repasser peut comprendre un pied d'appui et la poignée peut comprendre une extrémité libre biseautée, de sorte à permettre une pose du fer à repasser en appui sur l'extrémité libre biseautée de la poignée et le pied d'appui de la tête. Le pied d'appui et l'extrémité libre biseautée permettent de poser de manière stable le fer à repasser sur un support, sans que la semelle chauffante soit en contact avec le support sur laquelle le fer est posé.

L'appareil électroménager peut comprendre en outre une languette latérale rapportée et fixée sur un côté de la base de sorte à permettre un rangement d'un câble d'alimentation de la base et/ou d'un cordon reliant le fer à repasser à la base dans un espace situé entre la languette latérale et une paroi latérale de la base. Ainsi, le câble d'alimentation et/ou le cordon peuvent être rangés facilement et de manière ordonnée par l'utilisateur.

La base peut présenter une longueur inférieure ou égale à la longueur du fer à repasser. La base peut présenter une largeur sensiblement égale à la largeur du fer à repasser. La base peut présenter une hauteur inférieure à la hauteur du fer à repasser.

### DESCRIPTION DES FIGURES

La figure 1 représente une vue en perspective d'un appareil électroménager selon un mode particulier de réalisation de l'invention ;
La figure 2 représente une vue de l'appareil électroménager de la figure 1 avec le fer à repasser soulevé de sa base ;
La figure 3 représente une vue en perspective de la base de l'appareil électroménager de la figure 1 représentée seule ;
La figure 4 représente une vue en perspective du fer à repasser de l'appareil électroménager de la figure 1 représenté seul ;
La figure 5 représente une vue en coupe longitudinale de l'appareil électroménager de la figure 1.

Sur l'ensemble des figures, les éléments similaires portent des références identiques.

### DESCRIPTION DETAILLEE

### Appareil électroménager

Un appareil électroménager de soin du linge est illustré à titre non limitatif en figure 1, en figure 2 et en figure 5. L'appareil électroménager comprend un fer à repasser 10 et une base 20. Le fer à repasser 10 comprend une tête 12, une semelle chauffante 13 rapportée et fixée sur la tête 12, et une poignée de préhension 11 s'étendant depuis la tête 12, la poignée de préhension 11 étant déportée par rapport à la semelle chauffante 13.

La tête 12 et la poignée de préhension 11 forment une portion de support de forme concave et la base 20 forme une portion de socle de forme convexe prévue pour recevoir la portion de support du fer à repasser 10. La portion de socle de la base 20 présente une complémentarité de forme avec la portion de support du fer à repasser 10.

Cette complémentarité de forme entre la base 20 et le fer à repasser 10 permet de diminuer l'encombrement de l'appareil électroménager, en augmentant notamment la compacité de la base 20. En effet, au lieu de reposer sur sa semelle chauffante 13, le fer à repasser 10 repose en partie sur sa poignée 11 et en partie sur sa tête 12. La base 20 est donc au moins en partie logée entre la poignée 11 et la tête 12 du fer à repasser 10, et ne doit pas être dimensionnée de sorte à pouvoir accommoder la semelle chauffante 13. La base 20 peut donc être de conception plus compacte. Ainsi, le transport et le rangement de l'appareil électroménager sont facilités. En outre, cette complémentarité de forme entre la base 20 et le fer à repasser 10 permet d'assurer un maintien stable et sécurisé du fer à repasser 10 sur la base 20, sans risque de basculement du fer à repasser 10.

Dans la suite de la demande, une direction de repassage Dr coïncide avec un axe de plus grande dimension de la semelle chauffante 13 lorsque la semelle chauffante 13 est posée sur un support de type planche à repasser horizontale ou sol. Les termes avant et arrière sont définis de sorte que, lorsque la semelle chauffante 13 du fer à repasser 10 est classiquement manœuvrée dans la direction de repassage Dr pour éliminer les plis d'un linge, l'extrémité avant de la semelle chauffante 13 est la première partie de la semelle chauffante 13 à entrer en contact avec la portion de linge à repasser, et l'extrémité arrière de la semelle chauffante 13 est la dernière partie de la semelle chauffante 13 à entrer en contact avec la portion de linge à repasser. Une partie avant de la base 20 correspond à une partie de la portion de socle prévue pour recevoir la tête 12 du fer à repasser 10. Une partie arrière de la base 20 correspond à une partie de la portion de socle prévue pour recevoir la poignée 11 du fer à repasser 10.

Le fer à repasser 10 est utilisé par exemple pour du repassage horizontal et/ou vertical.

La base 20 peut comprendre une face inférieure sensiblement plane destinée à reposer sur une surface support de type plan horizontal, telle qu'une planche à repasser ou un sol. La portion de socle convexe de la base 20 correspond à une face supérieure de la base 20.

La base 20 est raccordée à un câble électrique, non visible sur les figures, permettant le raccordement de la base 20 au réseau électrique domestique.

Le fer à repasser 10 comprend un corps chauffant 14 intégré dans la tête 12 du fer à repasser 10. Le corps chauffant 14 peut être une fonderie, par exemple en aluminium, accolée à la semelle chauffante 13 et comprenant une résistance disposée de sorte à permettre un échange thermique avec la semelle chauffante 13. En particulier, le corps chauffant 14 peut comprendre une ou plusieurs résistances électriques 15 régulées au moyen d'un thermostat. Le corps chauffant 14 peut comprendre en outre une chambre de vaporisation 16.

L'appareil électroménager comprend en outre un cordon 30 reliant la base 20 et le fer à repasser 10. Le cordon 30 permet d'alimenter le fer à repasser 10 en électricité lorsque la base 20 est reliée au réseau électrique domestique, de sorte à permettre un chauffage du corps chauffant 14 disposé dans la tête 12 du fer à repasser 10, donc de la semelle chauffante 13. La base 20 peut comprendre un réservoir 23 et une pompe 26 électrique. Un tel réservoir 23 situé dans la base 20 permet d'avoir un fer à repasser 10 plus compact et léger. Le réservoir 23 peut être fixe dans la base 20 afin de faciliter la conception, ou être amovible afin de faciliter le remplissage.

Le réservoir 23 présente de préférence une capacité de l'ordre 400 ml. Ainsi, le réservoir 23 présente une autonomie suffisante tout en étant peu encombrant, de sorte que la base 20 contenant le réservoir 23 reste compacte.

Le cordon 30 comprend un tuyau permettant le passage d'un fluide depuis la base 20 vers le fer à repasser 10. Une longueur du cordon 30 peut être comprise entre 1 et 2,5 m et sensiblement égale à 1,8 m. Le fonctionnement de la pompe 26 est commandé par une gâchette 115 disposée sous la poignée 11.

La pompe 26 puise l'eau dans le réservoir 23 et l'envoie à la chambre de vaporisation 16 du fer à repasser 10 via le tuyau du cordon 30.

La poignée 11 est déportée par rapport à la semelle chauffante 13. Par déportée, on entend que la poignée de préhension 11 est disposée en porte-à-faux par rapport à la semelle chauffante 13, c'est-à-dire qu'elle s'étend au moins partiellement au-delà de la semelle chauffante 13 et non en regard de la semelle chauffante 13. Par exemple, au moins une partie de la poignée 11 peut s'étendre vers l'arrière par rapport à la semelle chauffante 13. La poignée 12 déportée permet une bonne prise en main du fer à repasser 10 et ergonomie d'utilisation par l'utilisateur, tout en autorisant la complémentarité de formes entre la portion de support du fer à repasser 10 et la portion de socle de la base 20.

La tête 12 et la poignée 11 du fer à repasser 10 peuvent être rapportées et fixées l'une sur l'autre, ou être formées d'un seul bloc, par exemple peuvent être réalisées dans un seul boîtier monobloc en matière plastique obtenu par moulage.

La semelle chauffante 13 peut comprendre une face de repassage sensiblement plane. La semelle chauffante 13 peut comprendre au moins un orifice de vaporisation 130 traversant la face de repassage et adapté pour vaporiser la vapeur produite dans la chambre de vaporisation 16. L'orifice de vaporisation 130 forme un trou pour la sortie de vapeur. La semelle chauffante 13 peut être réalisée en acier inox. La semelle chauffante 13 peut comprendre une extrémité avant pointue et une extrémité arrière arrondie de plus grande largeur que l'extrémité avant, pour une ergonomie de repassage améliorée.

Quand la portion de support du fer à repasser 10 est positionnée sur la portion de socle de la base 20, au moins une partie de la semelle chauffante 13 peut être située en porte-à-faux par rapport à la base 20, ainsi qu'illustré à titre d'exemple non limitatif en figure 5. Ainsi, au moins une portion de la semelle chauffante 13 dépasse de la base 20, c'est-à-dire s'étend au-delà de la base 20, vers l'avant par rapport à la base, lorsque le fer à repasser 10 repose sur la base 20. La semelle chauffante 13 quant à elle ne repose pas sur la base 20 mais s'étend à l'air libre. La base 20 peut ainsi être encore plus compacte car elle n'a pas la contrainte dimensionnelle de devoir accommoder la semelle chauffante 13. La majeure partie de la semelle chauffante 13, voire l'intégralité de la semelle chauffante 13, peut s'étendre en porte à faux par rapport à la base 20 lorsque la portion de support du fer à repasser 10 est positionnée sur la portion de socle de la base 20.

La portion de support formée par la poignée 11 et/ou de la tête 12 du fer à repasser 10 peuvent comprendre chacune une ou plusieurs zones d'appui qui viennent reposer contre une ou plusieurs zones d'appui correspondantes de la portion de socle de la base 20 lorsque le fer à repasser 10 est posé sur la base 20. Ces zones d'appui permettent de maintenir en place le fer à repasser 10 sur la base 20 de manière encore plus stable.

La portion de socle de la base 20 peut former un sommet convexe et la portion de support du fer à repasser 10 peut former un creux concave présentant une complémentarité de forme avec le sommet convexe de la portion de socle de la base 20. La forme de la portion de socle convexe de la base 20 épouse ainsi sensiblement la forme concave de la poignée 11 et la tête 12 du fer à repasser 10, de sorte que la base 20 est au moins partiellement logée entre la poignée 11 et la tête 12 du fer à repasser 10. Ainsi, la base 20 est encore plus compacte, le maintien du fer à repasser 10 sur la base 20 est encore amélioré et le risque de basculement du fer à repasser 10 est encore réduit.

Plus particulièrement, la portion de socle de la base 20 peut présenter, en vue de côté, une forme sensiblement triangulaire formant le sommet convexe. Ainsi, le maintien du fer à repasser 10 sur la base 20 est encore amélioré. Plus précisément, la face inférieure sensiblement plane de la base 20 peut former une première face de la forme triangulaire, la portion de socle destinée à recevoir la poignée 11 du fer à repasser 10 peut former une deuxième face de la forme triangulaire, et la portion de socle destinée à recevoir la tête 12 du fer à repasser 10 peut former une troisième face de la forme triangulaire. La deuxième face et la troisième face s'étendent chacune à partir de la première face pour former ensemble le sommet convexe. Les première face, deuxième face et troisième face sont contigües l'une à l'autre. La forme triangulaire de la portion de socle permet d'augmenter encore la compacité de la base 20 et le maintien en place du fer à repasser 10 sur la base 20.

Le sommet convexe peut présenter une section transversale sensiblement en forme de U inversé, pour stabiliser encore le maintien du fer à repasser 10 sur la base 20. La poignée de préhension 12 peut présenter une paroi périphérique présentant des formes sensiblement complémentaires de formes des branches du U, afin d'améliorer encore le maintien du fer à repasser 10 sur la base 20.

Le réservoir 23 peut présenter une forme sensiblement similaire à la forme du sommet convexe de la base 20 et occuper sensiblement tout le sommet convexe de la base 20, ainsi qu'illustré à titre d'exemple non limitatif en figure 5. Ainsi, la capacité du réservoir 23 et la compacité de la base 20 sont optimisées. Plus particulièrement, une paroi délimitant le réservoir 23 peut correspondre à une paroi de la portion de socle de la base 20.

Un orifice 24 de remplissage du réservoir 23 peut être ménagé dans le réservoir 23 au niveau du sommet convexe de la base 20. Ainsi, le remplissage du réservoir 23 est facilité.

L'appareil électroménager peut comprendre en outre des moyens magnétiques 25 participant au maintien du fer à repasser 10 en position sur la base 20 lorsque la portion de support du fer à repasser 10 est reçue sur la portion de socle de la base 20, ainsi qu'illustré à titre d'exemple non limitatif en figure 5. Ainsi, le fer à repasser 10 repose de manière stable sur la base 20, le risque de basculement étant encore limité. Les moyens magnétiques 25 peuvent comprendre un aimant logé dans l'une parmi la poignée de préhension 11 et la base 20. Les moyens magnétiques 25 comprennent alors en outre un aimant de polarité opposée ou un matériau ferromagnétique 25 logé dans l'autre parmi la poignée de préhension 11 et la base 20, en regard de l'aimant.

En variante, l'appareil électroménager peut comprendre tout autre moyen adapté pour maintenir et /ou verrouiller le fer à repasser 10 sur la base 20 lorsque la portion de support du fer à repasser 10 est reçue sur la portion de socle de la base 20, par exemple des attaches mécaniques, des moyens d'encliquetage, etc.

La poignée de préhension 11 peut s'étendre principalement selon une direction longitudinale de poignée Dp et la semelle chauffante 13 peut s'étendre principalement selon la direction de repassage Dr.

La direction de repassage Dr forme un angle α compris entre 30° et 40°, et avantageusement de l'ordre de 35° avec la direction longitudinale de poignée Dp. Cet angle α résulte de la complémentarité de forme entre le fer à repasser 10 et la base 20, et permet d'assurer le maintien du fer à repasser 10 sur la base 20 tout en préservant la compacité de la base 20 et l'ergonomie d'utilisation du fer à repasser 10.

La tête 12 du fer à repasser 10 peut comprendre un pied d'appui 120 et la poignée 11 peut comprendre une extrémité libre biseautée 110, ainsi qu'illustré à titre d'exemple non limitatif en figure 4. L'extrémité libre biseautée 110 et le pied d'appui 120 sont agencés de sorte que le fer à repasser 10 puisse être posé sur un support, par exemple sur une planche à repasser horizontale ou sur un sol, en appui stable sur l'extrémité libre biseautée 110 de la poignée 11 et le pied d'appui 120 de la tête 12. Le pied d'appui 120 et l'extrémité libre biseautée 110 permettent de poser de manière stable le fer à repasser 10 sur un support sans que la semelle chauffante 13 soit en contact avec le support sur laquelle le fer à repasser 10 est posé. L'extrémité libre biseautée 110 de la poignée 11 peut comprendre en particulier une surface inférieure plane et le pied d'appui 120 peut comprendre une surface inférieure plane. L'extrémité libre biseautée 110 de la poignée 11 peut correspondre à une extrémité arrière du fer à repasser 10. Le pied d'appui 120 peut s'étendre en saillie vers l'arrière depuis la tête 12 du fer à repasser 10. Une extrémité de la poignée 11 opposée à l'extrémité libre biseautée 110 de la poignée 11 est raccordée à la tête 12 du fer à repasser 10. Lorsque le fer à repasser 10 est posé sur la base 20, l'extrémité libre biseautée 110 et le pied d'appui 120 peuvent reposer tous deux en appui contre la portion de socle de la base 20. Ces deux zones de contact suffisent à assurer la stabilité du fer à repasser 10 lorsqu'il repose sur la base 20. Des zones de contact et/ou d'appui supplémentaires peuvent être envisagées en d'autres endroits du fer à repasser 10. Les moyens magnétiques 25 peuvent être logés dans la poignée 11 sensiblement au niveau de l'extrémité libre biseautée 110 de la poignée 11 et dans la base 20 en regard de l'extrémité libre biseautée 110 de la poignée 11.

La base 20 présente une extrémité arrière adaptée pour recevoir l'extrémité libre biseautée 110 et une extrémité avant adaptée pour recevoir la tête 12 du fer à repasser 10 lorsque le fer à repasser 10 est posé sur la base 20. L'extrémité arrière de la base 20 est opposée longitudinalement à l'extrémité avant de la base 20. Lorsque le fer à repasser 10 est posé sur la base 20, la semelle chauffante 13 peut s'étendre en porte-à-faux au moins en partie au-delà de l'extrémité avant de la base 20. Le cordon 30 peut être raccordé d'une part à la poignée 12 sensiblement au niveau de l'extrémité libre biseautée 110 du fer à repasser 10, en particulier au niveau d'une paroi supérieure de l'extrémité libre biseautée 110, et être raccordé d'autre part à la première extrémité de la base 20.

L'appareil électroménager peut comprendre en outre une languette latérale 40 rapportée et fixée sur un côté de la base 20 de sorte à permettre un rangement d'un câble d'alimentation de la base 20 et/ou du cordon 30 dans un espace situé entre la languette latérale 40 et une paroi latérale de la base 20. Ainsi, le câble d'alimentation et le cordon 30 peuvent être rangés facilement et de manière ordonnée par l'utilisateur. Une telle languette latérale 40 est illustrée à titre d'exemple non limitatif en figure 2. En particulier, la base 20 peut comprendre une paroi périphérique qui borde latéralement la portion de socle, et la languette latérale 40 peut être rapportée et fixée sur la paroi périphérique de la base 20 et le cas échéant sur la face inférieure de la base 20.

La base 20 présente une longueur, une largeur et une hauteur. La longueur et la largeur de la base 20 sont mesurées dans des directions orthogonales l'une à l'autre, et correspondent à des dimensions de la face inférieure plane de la base 20, la direction de longueur correspondant à une projection dans le plan de la face inférieure de la base 20 de la direction longitudinale de poignée Dp du fer à repasser 10 posé sur la base 20. La hauteur de la base 20 est mesurée dans une direction orthogonale aux dimensions de longueur et de largeur de la base 20 et perpendiculaire à un support plan de type planche à repasser ou sol sur lequel repose la base 20. Le fer à repasser 10 présente une longueur, une largeur et une hauteur, mesurées respectivement dans des directions de longueur, de largeur et de hauteur de la base 20 lorsque le fer à repasser 10 est posé sur la base 20.

La base 20 peut présenter une longueur inférieure à la longueur du fer à repasser 10. De préférence, la base 20 présente une longueur inférieure à 30 cm et avantageusement inférieure à 25 cm.

La base 20 peut présenter une largeur sensiblement égale à la largeur du fer à repasser 10. De préférence, la largeur de la base 20 est inférieure à 15 cm et avantageusement inférieure à 12 cm.

La base 20 peut présenter une hauteur inférieure à la hauteur du fer à repasser 10. De préférence, la hauteur de la base 20 est inférieure à 15 cm et avantageusement inférieure à 12 cm.

La base 20 est ainsi compacte, ce qui permet de faciliter le transport et le rangement de l'appareil électroménager.

Une longueur de la poignée 11 du fer à repasser 10 dans la direction de longitudinale poignée Dp peut être comprise entre 10 cm et 18 cm. Une longueur de la semelle chauffante 13 du fer à repasser 10 dans la direction de repassage Dr peut être comprise entre 20 cm et 10 cm et est de de préférence de l'ordre de 15 cm.

La portion de socle de la base 20 peut comprendre une empreinte de tête 202 conçue pour recevoir la tête 12 du fer à repasser 10, et une empreinte de poignée 201 conçue pour recevoir la poignée 11 du fer à repasser 10. L'empreinte de tête 202 correspond à une forme en creux qui crée un logement présentant des formes complémentaires de formes de la tête 12 du fer à repasser 10, de sorte à épouser au moins une partie de la tête 12 quand la tête 12 est engagée dans l'empreinte de tête 202. De même, l'empreinte de poignée 201 correspond à une forme en creux qui crée un logement présentant des formes complémentaires de formes de la poignée 11, de sorte à épouser au moins une partie de la poignée 11 du fer à repasser 10 quand elle est engagée dans l'empreinte de poignée 201. Ainsi, la tête 12 s'insère de manière précise dans l'empreinte de tête 202, et la poignée 11 s'insère de manière précise dans l'empreinte de poignée 201 lorsque le fer à repasser 10 est posé sur la base 20. Ainsi, le maintien du fer à repasser 10 sur la base 20 est encore amélioré et stabilisé, le fer à repasser 10 est positionné sur la base 20 avec plus de précision, et le risque de mouvement non désiré est encore diminué.

L'empreinte de poignée 201 peut présenter une forme en creux selon toute forme adaptée, par exemple peut présenter une section transversale une forme de U, ainsi qu'illustré à titre d'exemple non limitatif en figure 2 et en figure 3. Une profondeur du U de l'empreinte de poignée 201 peut être choisie de sorte à accommoder au moins en partie des rebords de la poignée 11 dans l'empreinte de poignée 201. Ainsi qu'illustré à titre d'exemple non limitatif en figure 5, l'empreinte de poignée 201 peut présenter une forme sensiblement concave. Ainsi, la poignée 11 n'est pas au contact de l'empreinte de poignée 201 sur toute la longueur de la poignée 11 mais seulement au niveau d'une extrémité arrière libre 110 de la poignée, et le cas échéant au niveau d'une jonction entre la poignée 11 et la tête 12. En outre, une empreinte de poignée 201 concave permet de loger la gâchette 115 du fer à repasser 10 sous la poignée 11 sans appuyer sur la gâchette 115 lorsque le fer à repasser 10 repose sur la base 20.

L'empreinte de tête 202 peut présenter une forme en creux selon toute forme adaptée, par exemple une forme de L. Une face de plus grande dimension du L s'étend sensiblement dans la direction de hauteur et une face de plus petite dimension du L s'étend sensiblement dans la direction de longueur. La face de plus grande dimension du L de l'empreinte de tête 202 peut présenter une hauteur correspondant sensiblement à une hauteur du fer à repasser 10. La face de plus grande dimension du L de l'empreinte de tête 202 peut présenter une forme complémentaire d'une forme de la paroi de la tête 12, par exemple une forme sensiblement plane. La paroi de la tête 12 qui est opposée à la paroi de la tête sur laquelle est rapportée la semelle 13 repose alors au contact de la face de plus grande dimension du L lorsque le fer à repasser 10 repose sur la base 20. La face de plus petite dimension du L de l'empreinte de tête 202 peut présenter une longueur correspondant sensiblement à une hauteur de la tête 12 du fer à repasser 10. Ainsi, le maintien en position du fer à repasser 10 sur la base 20 est encore amélioré. La face de plus petite dimension du L de l'empreinte de tête 202 peut présenter une forme sensiblement plane. Le pied d'appui 120 du fer à repasser 10 repose en appui contre la face de plus petite dimension du L lorsque le fer à repasser 10 repose sur la base 20.

La portion de socle de la base 20 peut comprendre en outre une empreinte d'extrémité conçue pour recevoir l'extrémité libre biseautée 110 de la poignée 11 du fer à repasser 10. L'empreinte d'extrémité correspond à une forme en creux qui crée un logement présentant des formes complémentaires de formes de l'extrémité libre biseautée 110 du fer à repasser 10, de sorte à ce que l'extrémité libre biseautée 110 repose au contact de l'empreinte de tête 202 lorsque le fer à repasser 10 est posé sur la base 20. Ainsi, le maintien du fer à repasser 10 sur la base 20 est encore amélioré et stabilisé.

Bien que le présent exposé ait été effectué en se référant à des modes de réalisation spécifiques, des modifications et des changements peuvent être effectués sur ces exemples sans sortir de sa portée générale. En particulier, des caractéristiques individuelles des différents modes de réalisation illustrés/mentionnés peuvent être combinées dans des modes de réalisation additionnels.

Ainsi dans une variante de réalisation non représentée, la base peut renfermer un générateur de vapeur sous pression, la vapeur étant envoyée au fer à repasser au travers du cordon reliant le fer à repasser à la base.

## Revendications

1. Appareil électroménager de soin du linge comprenant un fer à repasser (10) et une base (20), avantageusement reliée au fer à repasser (10) par un cordon (30), dans lequel le fer à repasser (10) comprend une tête (12), une semelle chauffante (13) rapportée et fixée sur la tête (12), et une poignée de préhension (11) s'étendant depuis la tête (12), la poignée de préhension (11) étant déportée par rapport à la semelle chauffante (13), dans lequel la tête (12) et la poignée de préhension (11) forment une portion de support de forme concave et la base (20) forme une portion de socle de forme convexe prévue pour recevoir la portion de support du fer à repasser (10), la portion de socle de la base (20) présentant une complémentarité de forme avec la portion de support du fer à repasser (10), **caractérisé en ce que**, lorsque la portion de support du fer à repasser (10) est positionnée sur la portion de socle de la base (20), la majeure partie de la semelle chauffante (13) s'étend en porte-à-faux par rapport à la base (20).

2. Appareil électroménager selon la revendication 1, dans lequel la portion de socle de la base (20) forme un sommet convexe et la portion de support du fer à repasser (10) forme un creux concave présentant une complémentarité de forme avec le sommet convexe de la portion de socle de la base (20).

3. Appareil électroménager selon la revendication 2, dans lequel la portion de socle de la base (20) présente, en vue de côté, une forme sensiblement triangulaire formant le sommet convexe, et dans lequel le sommet convexe présente une section transversale en forme de U inversé.

4. Appareil électroménager selon l'une quelconque des revendications 1 à 3, dans lequel un réservoir (23) est prévu dans la base (20), le réservoir présentant de préférence une capacité comprise entre 300 et 500 ml.

5. Appareil électroménager selon la revendication la revendication 4 prise en combinaison avec la revendication 5, dans lequel un orifice (24) de remplissage du réservoir (23) est ménagé dans le réservoir (23) au niveau du sommet convexe de la base (20).

6. Appareil électroménager selon l'une quelconque des revendications 1 à 5, comprenant en outre des moyens magnétiques (25) participant au maintien du fer à repasser (10) en position sur la base (20) lorsque la portion de support du fer à repasser (10) est reçue sur la portion de socle de la base (20), les moyens magnétiques (25) comprenant par exemple un aimant logé dans l'une parmi la poignée de préhension (11) ou dans la base (20).

7. Appareil électroménager selon l'une quelconque des revendications 1 à 6, dans lequel la portion de socle de la base (20) comprend une empreinte de tête (21) conçue pour recevoir la tête (12) du fer à repasser (10), et une empreinte de poignée (22) conçue pour recevoir la poignée (11) du fer à repasser (10), l'empreinte de poignée présentant par exemple une section transversale en forme de U.

8. Appareil électroménager selon l'une quelconque des revendications 1 à 7, dans lequel la poignée de préhension (11) s'étend principalement selon une direction longitudinale de poignée (Dp) et la semelle chauffante (13) s'étend principalement selon une direction de repassage (Dr) formant un angle (α) compris entre 30° et 40°, et avantageusement de l'ordre de 35° avec la direction longitudinale de poignée (Dp).

9. Appareil électroménager selon l'une quelconque des revendications 1 à 8, dans lequel la tête (12) du fer à repasser (10) comprend un pied d'appui (120) et la poignée (11) comprend une extrémité libre biseautée (110), de sorte à permettre une pose du fer à repasser (10) en appui sur l'extrémité libre biseautée (110) de la poignée (11) et le pied d'appui (120) de la tête (12).

10. Appareil électroménager selon l'une quelconque des revendications 1 à 9, comprenant en outre une languette latérale (40) rapportée et fixée sur un côté de la base (20) de sorte à permettre un rangement d'un câble d'alimentation de la base (20) ou d'un cordon (30) reliant le fer à repasser (10) à la base (20) dans un espace situé entre la languette latérale (40) et une paroi latérale de la base (20).

11. Appareil électroménager selon l'une quelconque des revendications 1 à 10, dans lequel la base (20) présente une longueur inférieure ou égale à la longueur du fer à repasser (10).
